# EUROPÄISCHE PATENTSCHRIFT

(11) **EP 1 729 900 B1**
(45) Veröffentlichungstag und Bekanntmachung des Hinweises auf die Patenterteilung: **03.12.2008**
(21) Anmeldenummer: 05707285.2
(22) Anmeldetag: 09.02.2005
(51) Int. Cl.: B21B 45/02, B05C 5/00

(54) **VORRICHTUNG ZUM KÜHLEN VON BLECHEN UND BÄNDERN**
DEVICE FOR COOLING METAL SHEETS AND STRIPS
DISPOSITIF POUR REFROIDIR DES TOLES ET DES FEUILLARDS

(30) Priorität: 29.03.2004 DE 102004015741
(43) Veröffentlichungstag der Anmeldung: 13.12.2006
(73) Patentinhaber: SMS Demag Aktiengesellschaft, 40237 Düsseldorf (DE)
(72) Erfinder: BENDER, Hans-Jürgen, 57462 Olpe (DE); CRAMER, Markus, 57439 Attendorn (DE)
(74) Vertreter: Klüppel, Walter
(86) Internationale Anmeldenummer: PCT/EP2005/001296
(87) Internationale Veröffentlichungsnummer: WO 2005/105334

(56) Entgegenhaltungen:
- DE-A1- 2 235 063
- DE-A1- 3 537 508
- PATENT ABSTRACTS OF JAPAN Bd. 006, Nr. 196 (M-161), 5. Oktober 1982 (1982-10-05) & JP 57 103728 A (NIPPON STEEL CORP), 28. Juni 1982 (1982-06-28) in der Anmeldung erwähnt
- PATENT ABSTRACTS OF JAPAN Bd. 007, Nr. 047 (M-196), 24. Februar 1983 (1983-02-24) & JP 57 195528 A (ISHIKAWAJIMA HARIMA JUKOGYO KK; others: 01), 1. Dezember 1982 (1982-12-01)

## Beschreibung

Die Erfindung betrifft eine Vorrichtung zum Kühlen von Blechen und Bändern bei deren Herstellung, insbesondere nach deren Walzen, die eine Zuführleitung zum Zuführen eines Kühlmediums, insbesondere von Wasser, aufweist, die mit einem Gehäuse verbunden ist, wobei im Gehäuse zwei relativ zueinander verschiebbar angeordnete Düsenschienen vorhanden sind, die in einem lichten Abstand angeordnet werden können und dabei einen im Querschnitt rechteckförmigen Düsenspalt für das Kühlmedium bilden.

Bei der Herstellung von Blechen und Bändern, insbesondere in Flachwalzwerken, ist es an verschiedenen Stellen erforderlich, das Blech bzw. das Band zu kühlen, um die Materialeigenschaften des Walzguts gezielt zu beeinflussen und ihm damit gewünschte Eigenschaften zu verleihen. Im Stand der Technik sind hierzu diverse Kühlvorrichtungen bekannt.

Zum Kühlen von Blechen und Bändern bei deren Herstellung sind Spritzbalken mit versetzt angeordneten Düsen bekannt, mit denen es möglich ist, einen definierten Wasserstrom in bestimmter geometrischer Form auf das Walzgut aufzuspritzen. Sowohl die Wassermenge pro Zeit als auch die Art des Wasserstrahls sind dabei entscheidend für die gewünschte Kühlwirkung. Je nach Anwendung kommen Vollstrahl-, Flachstrahl- oder Kegeistrahldüsen zum Einsatz.

Mitunter werden Spritzbalken mit einer Vielzahl (bis zu mehreren hundert) einzelner Düsen zu einem Kühlsystem konfiguriert, die eine Kühlstrecke in einer Blechherstellanlage bilden.

Schwierigkeiten bereitet dabei die Auswahl eines geeigneten Düsentyps und die Festlegung der Düsenanordnung, die das Spritzbild definiert. Bei der Herstellung des Kühlsystems ist es oft recht aufwändig, die einzelnen Düsen zu platzieren und mittels Schraubelementen bzw. mittels Schweißungen oder Klebungen anzuordnen. Nachteilig ist hierbei ferner, dass bekannte Düsen der genannten Art leicht verstopfen können und es einen hohen Aufwand darstellt, sie wieder freizulegen.

In der DE 36 34 188 C2 wird eine Kühlvorrichtung für flaches Walzgut beschrieben, bei der das Kühlen mittels eines Wasservorhangs mit laminarer Strömung erfolgt. Um den Wasservorhang auf die Breite des zu kühlenden Gutes einzustellen, ist eine besonders ausgebildete Schlitzdüse vorgesehen, die aus zwei L-förmigen, relativ zueinander verschiebbaren Elementen besteht. Die DE 32 15 248 A1 offenbart eine Vorrichtung zur Erzeugung eines geschlossenen Wasservorhangs zur Kühlung von Bändern und Blechen. Um einen kohärenten Wasservorhang und eine große Benetzungsbreite bei großen Fallhöhen unter Verzicht auf verstell- bzw. verschwenkbare Wandteile der Düsen zu erhalten, ist hier vorgesehen, dass im Bereich des Düseneinlasses oder auf einem Teil der Fallhöhe der Wasserströmung durch gezielte Querschnittserweiterung ein Druckabfall und damit eine Herabsetzung der Ausströmgeschwindigkeit eingestellt wird. Ähnliche Lösungen, die sich mit einer besonders effizienten Ausbildung von Spritzdüsen bzw. Spritzbalken beschäftigen, gehen aus der DE 33 34 251 C2, der JP-A 60 13 39 11, der JP-A 80 39 126 und der JP-A 58 06 84 19 hervor.

Eine Kühlvorrichtung für Bleche und Bänder der eingangs genannten Art ist in der JP-A 57 10 37 28 beschrieben. Dem Gehäuse der Kühlvorrichtung wird mittels einer Zuführleitung Kühlwasser zugeführt. Das Gehäuse nimmt zwei relativ zueinander verschiebbar angeordnete Düsenschienen auf, die in einem vorgegebenen Abstand positionierbar sind. Hierdurch wird ein im Querschnitt rechteckförmiger Düsenspalt geschaffen, durch den das Wasser unter Druck ausgebracht und auf das zu kühlende Walzgut geleitet wird. Die Einstellung des Abstandes der Düsenschienen und damit der Breite des Düsenspalts wird durch einen Elektromotor bewerkstelligt.

Wenngleich mit einer Kühlvorrichtung dieser Art bereits ein gutes Arbeitsergebnis erzielt werden kann, hat es sich herausgestellt, dass die vorbekannte Ausgestaltung eines Kühlsystems noch nicht optimal arbeitet, weil die gleichmäßige Wasserverteilung auf das Kühlgut mitunter Probleme bereitet. Das vorbekannte System ist bezüglich Druckschwankungen in der Kühlmedienzufuhr empfindlich, so dass nicht unter allen Betriebsbedingungen sichergestellt werden kann, dass ein optimales Spritzbild und damit bestmögliche Materialeigenschaften bei der Herstellung des Blechs bzw. des Bands gewährleistet sind.

Der Erfindung liegt daher die Aufgabe zugrunde, eine Vorrichtung zum Kühlen von Blechen und Bändern der eingangs genannten Art so fortzubilden, dass die genannten Nachteile vermieden werden, d. h. dass eine absolut gleichmäßige Beaufschlagung des Blechs bzw. des Bands mit Kühlmedium sichergestellt ist.

Die Lösung dieser Aufgabe durch die Erfindung ist dadurch gekennzeichnet, dass bei einer Vorrichtung zum Kühlen von Blechen und Bändern zwischen dem Eintrittspunkt des Kühlmediums in das Gehäuse und dem Düsenspalt mindestens ein Element angeordnet ist, das eine Barriere für das Kühlmedium bildet.

Bevorzugt ist das Element als Prallblech ausgebildet, das den Fluss des Kühlmediums im Inneren des Gehäuses ablenkt. Das Element kann dabei als ebene Platte ausgebildet sein, die sich parallel zu den Düsenschienen erstreckt. Die Länge des Elements entspricht bevorzugt im wesentlichen der Länge der Düsenschienen - in Richtung quer zur Förderrichtung des Blechs oder Bands betrachtet.

Eine bevorzugte Ausgestaltung der Erfindung sieht vor, dass das Kühlmedium am Eintrittspunkt in das Gehäuse in zwei symmetrische Ströme aufgeteilt wird, die in zwei Kanälen je einer Düsenschiene zugeführt werden, wobei zwischen Kanal und Düsenschiene bzw. im Kanal je mindestens ein Barriere-Element angeordnet ist. Dabei ist besonders bevorzugt vorgesehen, dass das Element und eine vom Düsenspalt abgewandte Seite der Düsenschiene einen im Querschnitt rechteckförmigen Spalt für das Kühlmedium bildet. Mit Vorteil wird das Kühlmedium vom Spalt zum Düsenspalt geleitet, wobei sich beide Ströme des Kühlmediums an der Eintrittsstelle am Düsenspalt wieder vereinigen. Schließlich kann bei dieser Ausgestaltung noch vorgesehen sein, dass die Kanäle im Querschnitt einen bogenförmigen, insbesondere kreisbogenförmigen, Verlauf aufweisen.

Eine alternative Ausgestaltung der Erfindung sieht vor, dass das Kühlmedium am Eintrittspunkt in zwei symmetrische Ströme aufgeteilt wird, die in zwei Kanälen dem Düsenspalt zugeführt werden, wobei ein einziges Element so angeordnet ist, dass es den Querschnitt beider Kanäle verengt. Bevorzugt ist das Element als Platte ausgebildet, die so zwischen zwei Gehäusewandungen angeordnet ist, dass sich zwei Durchtrittsspalte mit definierter Breite ergeben.

### Mit dem erfindungsgemäßen Vorschlag werden verschiedene Vorteile erzielt:

Zunächst ist es durch das Verschieben der beiden Düsenschienen, d. h. durch deren Einstellung auf einen gewünschten lichten Abstand in einfacher Weise möglich, die Schlitzdüsenbreite einzustellen und damit eine gewünschte Strahldicke zu erzielen. Der Strahl ist über die gesamte Band- bzw. Blechbreite konstant. Die Dicke des Kühlstrahls kann also in Folge der Einstellbarkeit auf die jeweiligen technologischen Erfordernisse leicht eingestellt werden.

Durch die Bauart ist nicht zu befürchten, dass es zu Kühlstreifen kommt, d. h. zu Bereichen im Blech bzw. Band, die im Verhältnis zu anderen Bereichen unterschiedlich stark abgekühlt werden.

Die vorgeschlagene Vorrichtung zeichnet sich durch eine einfache Konstruktion aus, die in kostengünstiger Weise realisierbar ist.

Besonders hervorzuheben ist eine absolut gleichmäßige Wasserbeaufschlagung des zu kühlenden Blechs bzw. Bands, wodurch eine maximale Homogenität der Materialstruktur im Blech bzw. Band erzielbar ist. Kühlstreifenbildung auf dem Blech bzw. Band ist damit ausgeschlossen.

Im Falle einer Verunreinigung kann das vorgeschlagene Düsensystem leicht gereinigt werden, wodurch sich eine hohe Verfügbarkeit und Betriebssicherheit ergibt.

In der Zeichnung sind zwei Ausführungsbeispiele der Erfindung dargestellt.

Es zeigen:
- Fig. 1: die Schnittdarstellung einer Vorrichtung zum Kühlen eines Blechs bzw. Bands in der Seitenansicht und
- Fig. 2: eine zu Fig. 1 alternative Ausgestaltung.

In Fig. 1 ist eine Vorrichtung 1 zum Kühlen von Blechen bzw. Bändern bei deren Herstellung skizziert. Ein Blech bzw. Band 16 wird in Förderichtung R unter der Vorrichtung 1 mit konstanter Geschwindigkeit bewegt. Zur Erzielung gewünschter Materialeigenschaften muss Kühlmedium in Form von Wasser in definierter Weise auf die Oberfläche des Blechs 16 gespritzt werden, was durch die Vorrichtung 1 bewerkstelligt wird.

Es sei angemerkt, dass die Darstellung gemäß Fig. 1 eine Schnittdarstellung der Anordnung zeigt, wobei sich die skizzierte Struktur über eine gewisse Breite senkrecht zur Zeichenebene erstreckt und die Breite der Vorrichtung 1 mindestens so groß wie die Breite des zu kühlenden Blechs 16 ist.

Um Kühlmedium in Form von Wasser in definierter Weise auf die Oberfläche des Blechs 16 spritzen zu können, weist die Vorrichtung 1 ein Gehäuse 3 auf, an das eine Zuführleitung 2 für Wasser angeschlossen ist. Das Wasser wird innerhalb des Gehäuses 3 vom Eintrittspunkt 7 des Wassers am Ort der Zuführleitung 2 zu einem Düsenspalt 6 gefördert, der durch zwei in einem Abstand a zueinander angeordneten Düsenschienen 4 und 5 gebildet wird. Die beiden Düsenschienen 4, 5 weisen im dargestellten Querschnitt eine L-förmige Kontur auf und können - was im Detail nicht dargestellt ist - relativ zueinander in bzw. entgegen Förderrichtung R so bewegt werden, dass sich der gewünschte lichte Abstand a zwischen den beiden Schenkeln 17 und 18 der Düsenschienen 4, 5 ergibt. Hierdurch wird der Düsenspalt definiert, mittels dem es möglich ist, Kühlmedium in Form eines Wasservorhangs auf das Blech 16 aufzuspritzen.

Um das Wasser aus dem Düsenspalt 6 in möglichst gleichmäßiger Weise auszubringen und damit Kühlstreifenbildung auf dem Blech 16 zu verhindern, ist innerhalb des Gehäuses 3 im Bereich des Fließweges des Wassers zwischen Eintrittspunkt 7 und Düsenspalt 6 ein Element 8 angeordnet, das eine Barriere für das Wasser darstellt. Das Element 8 ist im Ausführungsbeispiel gemäß Fig. 1 als Prallblech ausgebildet, das die skizzierte rechteckförmige Kontur hat und sich über die Breite der Vorrichtung 1 senkrecht zur Zeichenebene erstreckt.

Vom Eintrittspunkt 7 aus teilt sich das Wasser in zwei symmetrischen Ströme 9' und 9" auf, das in zwei kreisbogenförmig ausgebildeten Kanälen 10' und 10" in den Bereich der abgewandten Seiten 11' bzw. 11" der Schenkel 17 bzw. 18 der Düsenschienen 4 bzw. 5 gelangt. Dort allerdings ist das Prallblech 8 angeordnet, das eine Barriere für das Wasser bildet, so dass es gemäß den in Fig. 1 eingetragenen Pfeilen umgelenkt wird. Das Wasser wird durch einen im Querschnitt rechteckförmigen Spalt 12' bzw. 12" geführt, der sich zwischen den abgewandten Seiten 11' bzw. 11" und dem Prallblech 8' bzw. 8" ergibt. Im oberen Endbereich dieses Spalts 12' bzw. 12" wird das Wasser erneut umgelenkt und zur Eintrittsstelle 13 des Düsenspalts 6 geleitet. Hier vereinigen sich die beiden Ströme 9' und 9" des Wassers wiederum und treten gemeinsam durch den Düsenspalt 6 aus.

Die in Fig. 1 skizzierte Kühlvorrichtung eignet sich besonders gut dafür, um von oben Wasser auf das Blech 16 zu leiten.

Soll das Blech 16 von unten gekühlt werden, kommt bevorzugt, jedoch nicht ausschließlich, eine Kühlvorrichtung zum Einsatz, wie sie in Fig. 2 skizziert ist.

Das Blech 16 wird auch hier in Förderrichtung R mittels Führungsrollen 19 gefördert, wobei es mittels der Vorrichtung 1 von unten mit Wasser beaufschlagt wird.

Der prinzipielle Aufbau der Vorrichtung, die in Fig. 2 zu sehen ist, entspricht derjenigen gemäß Fig. 1. Das Wasser gelangt am Eintrittspunkt 7 von der Zuführleitung 1 in das Gehäuse 3. Die beiden Düsenschienen 4, 5 sind auch hier wieder L-förmig ausgebildet, wobei sich zwischen den beiden Schenkeln 17, 18 der Düsenschienen 4, 5 der Abstand a ausbildet und die Breite des Düsenspalts 6 definiert.

Am Eintrittspunkt 7 verzweigt sich das Wasser wiederum in zwei symmetrische Ströme 9' und 9", die über jeweilige Kanäle 10', 10" innerhalb des Gehäuses 3 zum Düsenspalt 6 geleitet werden.

In diesem Falle ist das Element 8 als eine einzige ebene Platte ausgebildet, die so in den Bereich der Kanäle 10', 10" eingebracht ist, dass sich zu zwei Gehäusewandungen 14' bzw. 14" Durchtrittsspalte 15' bzw. 15" ausbilden, die jeweils eine Breite b aufweisen. Nach dem Passieren der Durchtrittsspalte 15' bzw. 15" vereinigen sich die beiden Wasserströme 9' und 9" an der Eintrittsstelle 13 in den Düsenspalt 6 und treten durch diesen gemeinsam hindurch.

Durch die vorgeschlagene Ausgestaltung ergibt sich eine absolut gleichmäßige Beaufschlagung des Blechs 16 mit Kühlwasser und damit die Möglichkeit, die technologischen Randbedingungen zur Erzielung gewünschter Materialeigenschaften genau einzustellen und damit die Qualität des herzustellenden Bandes bzw. Bleches zu erhöhen.

### Bezugszeichenliste:

- 1: Vorrichtung
- 2: Zuführleitung
- 3: Gehäuse
- 4: Düsenschiene
- 5: Düsenschiene
- 6: Düsenspalt
- 7: Eintrittspunkt des Kühlmediums
- 8: Element
- 8': Element
- 8": Element
- 9': Kühlmedien-Strom
- 9": Kühlmedium-Strom
- 10': Kanal
- 10": Kanal
- 11': Seite der Düsenschiene
- 11": Seite der Düsenschiene
- 12': Spalt
- 12": Spalt
- 13: Eintrittsstelle am Düsenspalt
- 14': Gehäusewandung
- 14": Gehäusewandung
- 15': Durchtrittsspalt
- 15": Durchtrittsspalt
- 16: Blech, Band

- 17: Schenkel
- 18: Schenkel
- 19: Führungsrolle

- a: Abstand
- b: Breite
- R: Förderrichtung

## Patentansprüche

1. Vorrichtung (1) zum Kühlen von Blechen und Bändern bei deren Herstellung, insbesondere nach deren Walzen, die eine Zuführleitung (2) zum Zuführen eines Kühlmediums, insbesondere von Wasser, aufweist, die mit einem Gehäuse (3) verbunden ist, wobei im Gehäuse (3) zwei relativ zueinander verschiebbar angeordnete Düsenschienen (4, 5) vorhanden sind, die in einem lichten Abstand (a) angeordnet werden können und dabei einen im Querschnitt rechteckförmigen Düsenspalt (6) für das Kühlmedium bilden,
**dadurch gekennzeichnet,**
**dass** im Gehäuse (3) zwischen dem Eintrittspunkt (7) des Kühlmediums in das Gehäuse (3) und dem Düsenspalt (6) mindestens ein Element (8) angeordnet ist, das eine Barriere für das Kühlmedium bildet.

2. Vorrichtung nach Anspruch 1,
**dadurch gekennzeichnet,**
**dass** das Element (8) als Prallblech ausgebildet ist, das den Fluss des Kühlmediums im Inneren des Gehäuses (3) ablenkt.

3. Vorrichtung nach Anspruch 1 oder 2,
**dadurch gekennzeichnet,**
**dass** das Element (8) als ebene Platte ausgebildet ist, die sich parallel zu den Düsenschienen (4, 5) erstreckt.

4. Vorrichtung nach Anspruch 3,
**dadurch gekennzeichnet,**
**dass** die Länge des Elements (8) im wesentlichen derjenigen der Düsenschienen (4, 5) entspricht.

5. Vorrichtung nach einem der Ansprüche 1 bis 4,
**dadurch gekennzeichnet,**
**dass** das Kühlmedium am Eintrittspunkt (7) in das Gehäuse (3) in zwei symmetrische Ströme (9', 9") aufgeteilt wird, die in zwei Kanälen (10', 10") je einer Düsenschiene (4, 5) zugeführt werden, wobei im Kanal (10', 10") in Strömungsrichtung vor der Düsenschiene (4, 5) je ein Element (8', 8") angeordnet ist.

6. Vorrichtung nach Anspruch 5,
**dadurch gekennzeichnet,**
**dass** das Element (8', 8") und eine vom Düsenspalt (6) abgewandte Seite (11', 11 ") der Düsenschiene (4, 5) einen im Querschnitt rechteckförmigen Spalt (12', 12") für das Kühlmedium bilden.

7. Vorrichtung nach Anspruch 6,
**dadurch gekennzeichnet,**
**dass** das Kühlmedium vom Spalt (12', 12") zum Düsenspalt (6) geleitet wird, wobei sich beide Ströme (9', 9") des Kühlmediums an der Eintrittsstelle (13) am Düsenspalt (6) wieder vereinigen.

8. Vorrichtung nach einem der Ansprüche 5 bis 7,
**dadurch gekennzeichnet,**
**dass** die Kanäle (10', 10") zumindest abschnittsweise im Querschnitt einen bogenförmigen, insbesondere kreisbogenförmigen, Verlauf aufweisen.

9. Vorrichtung nach einem der Ansprüche 1 bis 4,
**dadurch gekennzeichnet,**
**dass** das Kühlmedium am Eintrittspunkt (7) in das Gehäuse (3) in zwei symmetrische Ströme (9', 9") aufgeteilt wird, die in zwei Kanälen (10', 10") dem Düsenspalt (6) zugeführt werden, wobei ein einziges Element (8) so angeordnet ist, dass es den Querschnitt beide Kanäle (10', 10") verengt.

10. Vorrichtung nach Anspruch 9,
**dadurch gekennzeichnet,**
**dass** das Element (8) als Platte ausgebildet ist, die so zwischen zwei Gehäusewandungen (14', 14") angeordnet ist, dass sich zwei Durchtrittsspalte (15', 15") mit definierter Breite (b) ergeben.

## Claims

1. Device (1) for cooling sheets and strips during manufacture thereof, particularly after rolling thereof, which comprises a feed line (2) for the feed of a coolant, particularly water, which is connected with a housing (3), wherein present in the housing (3) are two nozzle rails (4, 5) which are arranged to be displaceable relative to one another and which can be disposed at a clear spacing (a) and in that case form a nozzle gap (6) of rectangular cross-section for the coolant, **characterised in that** at least one element (8) forming a barrier for the coolant is arranged in the housing (3) between the entry point (7) of the coolant into the housing (3) and the nozzle gap (6).

2. Device according to claim 1, **characterised in that** the element (8) is constructed as a baffle plate which diverts the flow of the coolant in the interior of the housing (3).

3. Device according to claim 1 or 2, **characterised in that** the element (8) is constructed as a flat plate which extends parallel to the nozzle rails (4, 5).

4. Device according to claim 3, **characterised in that** the length of the element (8) substantially corresponds with that of the nozzle rails (4, 5).

5. Device according to any one of claims 1 to 4, **characterised in that** the coolant at the entry point (7) into the housing (3) is divided up into two symmetrical flows (9', 9"), which are fed in two channels (10', 10") to a respective nozzle rail (4, 5), wherein a respective element (8', 8") is arranged in the channel (10', 10") in front of the nozzle rail (4, 5) in the direction of flow.

6. Device according to claim 5, **characterised in that** the element (8', 8") and a side (11', 11") of the nozzle rail (4, 5) remote from the nozzle gap (6) form a gap (12', 12") of rectangular cross-section for the coolant.

7. Device according to claim 6, **characterised in that** the coolant is conducted from the gap (12', 12") to the nozzle gap (6), wherein the two flows (9', 9") of the coolant reunite at the entry point (13) at the nozzle gap (6).

8. Device according to any one of claims 5 to 7, **characterised in that** the channels (10', 10") have a curved, particularly circularly arcuate, course at least in sections in cross-section.

9. Device according to any one of claims 1 to 4, **characterised in that** the coolant at the entry point (7) into the housing (3) is divided up into two symmetrical flows (9', 9"), which are fed in two channels (10', 10") to the nozzle gap (6), wherein a single element (8) is so arranged that it narrows the cross-section of both channels (10', 10"),

10. Device according to claim 9, **characterised in that** the element (8) is constructed as a plate which is so arranged between two housing walls (14', 14") that two passage gaps (15', 15") with defined width (b) result.

## Revendications

1. Dispositif (1) pour refroidir des tôles et des feuillards lors de leur fabrication, en particulier après leur laminage, qui comprend une conduite d'amenée (2) pour amener un fluide de refroidissement, en particulier de l'eau, qui est reliée à un boîtier (3), deux rails à buses, agencés en déplacement l'un par rapport à l'autre, étant prévus dans le boîtier (3), les rails pouvant être agencés à une distance libre (a) et former ici une fente de buses (6) à section de forme rectangulaire pour le fluide de refroidissement,
**caractérisé en ce que**
il est prévu au moins un élément (8), agencé dans le boîtier (3) entre le point d'entrée (7) du fluide de refroidissement dans le boîtier (3) et la fente de buses (6), qui forme une barrière pour le fluide de refroidissement.

2. Dispositif selon la revendication 1,
**caractérisé en ce que** l'élément (8) est réalisé sous forme de baffle, qui dévie le flux du fluide de refroidissement à l'intérieur du boîtier (3).

3. Dispositif selon la revendication 1 ou 2,
**caractérisé en ce que** l'élément (8) est réalisé sous forme de plaque plane qui s'étend parallèlement aux rails à buses (4, 5).

4. Dispositif selon la revendication 3,
**caractérisé en ce que** la longueur de l'élément (8) correspond essentiellement à celle des rails à buses (4, 5).

5. Dispositif selon l'une des revendications 1 à 4,
**caractérisé en ce que** le flux de refroidissement est subdivisé au point d'entrée (7) dans le boîtier (3) en deux courants symétriques (9', 9") qui sont amenés dans deux canaux (10', 10") d'un rail à buses respectif (4, 5), un élément respectif (8', 8") étant agencés dans le canal (10', 10") avant le rail à buses (4, 5) en direction d'écoulement.

6. Dispositif selon la revendication 5,
**caractérisé en ce que** l'élément (8', 8") et un côté (11', 11 "), détourné de la fente de buses (6), du rail à buses (4, 5) forment une fente (12', 12") à section rectangulaire pour le fluide de refroidissement.

7. Dispositif selon la revendication 6,
**caractérisé en ce que** le fluide de refroidissement est amené depuis la fente (12', 12") vers la fente de buses (6), les deux courants (9', 9") du fluide de refroidissement se réunissant à nouveau à l'emplacement d'entrée (13) à la fente de buses (6).

8. Dispositif selon l'une des revendications 5 à 7,
**caractérisé en ce que** les canaux présentent, au moins par tronçons, un tracé à section en forme d'arc, en particulier en forme d'arc circulaire.

9. Dispositif selon l'une des revendications 1 à 4,
**caractérisé en ce que** le fluide de refroidissement est subdivisé au point d'entrée (7) dans le boîtier (3) en deux courants symétriques (9', 9") qui sont amenés dans deux canaux (10', 10") à la fente de buses (6), et il est prévu un élément unique (8) agencé de telle façon qu'il rétrécit la section des deux canaux (10', 10").

10. Dispositif selon la revendication 9,
**caractérisé en ce que** l'élément (8) est réalisé comme une plaque, laquelle est agencée entre deux parois du boîtier (14', 14") de telle façon qu'il en résulte deux fentes traversantes (15', 15") avec une largeur définie (b).
